# EUROPÄISCHE PATENTSCHRIFT

(11) **EP 3 153 064 B1**
(45) Veröffentlichungstag und Bekanntmachung des Hinweises auf die Patenterteilung: **07.08.2019**
(21) Anmeldenummer: 16191339.7
(22) Anmeldetag: 29.09.2016
(51) Int. Cl.: A47B 88/407

(54) **VORRICHTUNG ZUR LÖSBAREN VERBINDUNG EINES IN EINEM MÖBELKORPUS EINES MÖBELTEILS ÜBER EINE FÜHRUNGSEINHEIT BEWEGLICH GEFÜHRTEN MÖBELAUSZUGS MIT DER FÜHRUNGSEINHEIT**
REMOVABLE CONNECTION DEVICE FOR A MOBILE DRAWER GUIDED BY A GUIDING UNIT IN A FURNITURE BODY
DISPOSITIF DE CONNEXION AMOVIBLE POUR UN TIROIR MOBILE GUIDÉ PAR UNE UNITÉ DE GUIDAGE DANS UNE CARCASSE DE MEUBLE

(30) Priorität: 05.10.2015 DE 202015006933 U
(43) Veröffentlichungstag der Anmeldung: 12.04.2017
(73) Patentinhaber: Grass GmbH, 6973 Höchst (AT)
(72) Erfinder: Lucas, Tim, 70771 Leinfelden-Echterdingen (DE)
(74) Vertreter: Patentanwälte Magenbauer & Kollegen Partnerschaft mbB

(56) Entgegenhaltungen:
- WO-A1-2013/017549
- DE-U1-202009 017 319
- US-A1- 2015 147 008

## Beschreibung

Die Erfindung betrifft eine Vorrichtung zur lösbaren Verbindung eines in einem Möbelkorpus eines Möbels über eine Führungseinheit beweglich geführten Möbelauszugs mit der Führungseinheit, mit einem Basisteil, an dem eine zur Vorrichtung gehörende, mehrere relativ zueinander bewegliche Komponenten umfassende Verstelleinrichtung angeordnet ist, durch die eine Position des mit der Führungseinheit verbundenen Möbelauszugs relativ zur Führungseinheit in wenigstens einer Raumrichtung bezüglich der Führungseinheit einstellbar ist, und wobei Anschlagmittel vorgesehen sind, die einen Stellweg der Verstelleinrichtung begrenzen.

Eine Vorrichtung dieser Art ist beispielsweise aus der EP 0 695 523 B1 oder alternativ aus der DE 20 2011 104 673 oder aus der WO 2013034494 A1 bekannt. Derartige Vorrichtungen dienen zum Kuppeln der Führungseinheit mit einem Möbelauszug, sodass der Möbelauszug, beispielsweise Schublade, bei Bedarf von der Führungseinheit getrennt werden kann.

Dadurch lässt er sich für sich aus dem Möbelkorpus herausnehmen, wodurch es möglich ist, die Führungseinheit bleibend im Korpus zu montieren.

Derartige Vorrichtungen dienen neben dem Kuppeln von Möbelauszug und Führungseinheit noch zusätzlich zum Verstellen der Position des Möbelauszugs in Bezug zur Führungseinheit. Dies ist wichtig, um an der Front des Möbelauszugs in dessen Schließstellung ein gleichmäßiges Fugenbild beziehungsweise gleichmäßige Spaltbreiten zwischen den Rändern der Front des Möbelauszugs und dem sie umgebenden Möbelkorpus einzustellen. Hierzu ist es möglich, den Möbelauszug über die Vorrichtung in der Höhe oder auch seitlich zu verstellen. Ferner ist eine Neigungs- beziehungsweise Tiefenverstellung des Möbelauszugs bezüglich der Führungseinheit denkbar.

Es ist möglich, die Vorrichtung beziehungsweise Kupplung mit einer Verstelleinrichtung auszurüsten, die lediglich die Verstellung in einer der Raumrichtungen zulässt, oder alternativ mit einer Verstelleinrichtung auszustatten, die die Verstellung in mehrere, beispielsweise zwei oder drei Raumrichtungen ermöglicht.

Es besteht ferner der Bedarf, den Stellweg der Verstelleinrichtung derart zu begrenzen, dass es beim Verstellen zu keinem Lösen der Komponenten der Verstelleinrichtung voneinander kommt.

Aufgabe der Erfindung ist es, eine Vorrichtung der eingangs erwähnten Art zu schaffen, die gegenüber herkömmlichen Vorrichtungen funktionssicherer handhabbar ist, insbesondere soll dadurch das Voneinanderlösen von Komponenten der Verstelleinrichtung beim Verstellen verhindert werden.

Diese Aufgabe wird durch eine Vorrichtung zur lösbaren Verbindung eines in einem Möbelkorpus eines Möbels über eine Führungseinheit beweglich geführten Möbelauszugs mit der Führungseinheit mit den Merkmalen des unabhängigen Anspruchs 1 gelöst. Weiterbildungen der Erfindung sind in den Unteransprüchen dargestellt.

Die erfindungsgemäße Vorrichtung zeichnet sich dadurch aus, dass die Anschlagmittel federelastisch ausgebildet sind.

Die Anschlagmittel sind zur Begrenzung des Stellwegs des Möbelauszugs bezüglich der Führungseinheit vorgesehen. Es besteht der Bedarf, dass es zwischen einer Komponente der Verstelleinheit und einer Komponente des Basisteils zu einem den Stellweg begrenzenden Anschlagen kommt, um zu Verhindern, dass sich Komponenten der Verstelleinrichtung beim Verstellen voneinander lösen. Durch die Federelastizität der Anschlagmittel auf Seiten der Verstelleinrichtung lassen sich diese in eine Stellung bewegen, die eine einfach Montage/Demontage der Verstelleinrichtung am Basisteil der Vorrichtung erlaubt. Nach der Montage der Verstelleinrichtung am Basisteil nehmen die Anschlagmittel dann eine Stellung ein, in der sie beim bestimmungsgemäßen Gebrauch der Verstelleinrichtung zur Begrenzung des Stellwegs an eine Komponente des Basisteils anschlagen.

Bei einer Weiterbildung der Erfindung umfassen die Anschlagmittel wenigstens ein federelastisches, insbesondere bolzenartig ausgebildetes Anschlagelement und eine mit ihren Stirnseiten den Stellweg der Verstelleinrichtung begrenzende Anschlagaussparung zur Aufnahme des Anschlagelements. Das bolzenartig ausgebildete Anschlagelement könnte auch als Sperrbolzen bezeichnet werden. Zur Begrenzung des Stellwegs der Verstelleinrichtung schlägt das Anschlagelement an wenigstens eine der Stirnseiten der Anschlagaussparung an.

In besonders bevorzugter Weise ist das federelastische Anschlagelement derart ausgebildet, dass es zwischen einer in Eingriff mit der Anschlagaussparung stehenden Eingriffsstellung und einer Freigabestellung zur Montage/Demontage der Verstelleinrichtung vom Basisteil bewegbar ist, wobei die Freigabestellung durch Einwirkung gegen eine federelastische Rückstellkraft des Anschlagelements erreichbar ist. Es ist also möglich, das Anschlagglied bei der Montage der Verstelleinrichtung am Basisteil zurückzudrücken, so dass es bei Erreichen des bestimmungsgemäßen Montagezustands der Verstelleinrichtung in die Anschlagaussparung einschnappen kann.

Es ist möglich, dass das Anschlagelement an der Verstelleinrichtung und die Anschlagaussparung am Basisteil angeordnet sind. Alternativ wäre es jedoch auch denkbar, die Anschlagaussparung an der Verstelleinrichtung und das federelastische Anschlagelement am Basisteil anzuordnen.

Erfindungsgemäß weist die Verstelleinrichtung eine Seiten-Verstelleinheit zur Einstellung der Position des Möbelauszugs relativ zur Führungseinheit quer zu einer Längsrichtung der Führungseinheit auf, wobei die Komponenten der Seiten-Verstelleinheit ein Stellelement und ein relativ zum Stellelement bewegbares, mit der Führungseinheit gekoppeltes oder koppelbares Kopplungsglied zur seitlichen Verstellung des Möbelauszugs bezüglich der Führungseinheit umfassen.

Die Verstelleinrichtung kann zusätzlich oder alternativ eine Höhen-Verstelleinheit zur Einstellung der Position des Möbelauszugs in Höhenrichtung zur Führungseinheit aufweisen.

Erfindungsgemäß ist vorgesehen, dass das Stellelement als Stellrad ausgebildet ist und das Kopplungsglied einen Basisabschnitt zur Kopplung mit einem zugeordneten Abschnitt der Führungseinheit sowie einen Gewindeschaft aufweist, auf den das Stellrad aufgeschraubt ist.

Bei einer Weiterbildung der Erfindung sind das federelastische Anschlagelement am Basisabschnitt des Kopplungsglieds und die Anschlagaussparung am Basisteil ausgebildet.

Bei einer Weiterbildung der Erfindung ist eine Aushebesicherung zur Verhinderung des Aushebens der Verstelleinrichtung in Richtung senkrecht zur Bedienfläche vorgesehen. Die Aushebesicherung kann von einer Komponente des Basisteils gebildet werden. Zweckmäßigerweise weist das Basisteil einen Lagerabschnitt auf, der eine Aussparung besitzt, in der das Kopplungsglied aufgenommen ist. Dabei kann die Aussparung durch Ränder des Lagerabschnitts begrenzt werden, die die Oberseite des Kopplungsglieds übergreifen, wodurch ein Ausheben verhindert wird.

Die Erfindung umfasst ferner ein Möbel, mit einem relativ zu einem Möbelkorpus bewegbaren, über eine Führungseinheit geführten Möbelauszug, wobei sich das Möbel durch eine Vorrichtung nach einem der Ansprüche 1 bis 8 auszeichnet.

Ein bevorzugtes Ausführungsbeispiel der Erfindung ist in der Zeichnung dargestellt und wird im Folgenden erläutert. In der Zeichnung zeigen:
- Figur 1: eine perspektivische Darstellung eines bevorzugten Ausführungsbeispiels der erfindungsgemäßen Vorrichtung,
- Figur 2: eine Draufsicht auf die Montageseite der Vorrichtung von Figur 1,
- Figur 3: eine perspektivische Darstellung einer Ausführungsform einer Baugruppe der Verstelleinrichtung für die erfindungsgemäße Vorrichtung,
- Figur 4: eine Seitenansicht der Baugruppe aus Figur 3 und
- Figur 5: einen Längsschnitt durch die Baugruppe enlang der Linie V-V von Figur 1.

Die Figuren 1 bis 5 zeigen ein bevorzugtes Ausführungsbeispiel der erfindungsgemäßen Vorrichtung 11, die zu lösbaren Verbindungen eines in einem Möbelkorpus eines Möbels über eine Führungseinheit (nicht dargestellt) beweglich geführten Möbelauszugs mit der Führungseinheit dient.

Die Vorrichtung 11 wird im Folgenden am Beispielsfall eines als Schublade ausgebildeten Möbelauszugs erläutert.

Die Schublade ist über die wenigstens eine Führungseinheit relativ zum Möbelkorpus verschieblich gelagert. Es sind zweckmäßigerweise mehrere Führungseinheiten vorgesehen, von denen zwei einander entgegengesetzt liegenden Seitenrändern der Schublade zugeordnet sind. Die Führungseinheiten können Bestandteile einer sogenannten Unterflur-Führung sein, bei der die Führungseinheiten dem Schubladenboden zugeordnet sind. Alternativ wäre es möglich, die Führungseinheiten in die Seitenwand oder Zarge der Schublade zu integrieren. Die erfindungsgemäße Vorrichtung 11 dient als Verbindungsglied zwischen der Führungseinheit und der Schublade. Daher könnte die Vorrichtung 11 auch als Kupplung bezeichnet werden.

Die Vorrichtung 11 besitzt ein gehäuseartiges Basisteil 12, das aus Kunststoff besteht und zweckmäßigerweise mittels Kunststoffspritzgießen hergestellt ist. Das Basisteil 12 besitzt eine Grundplatte 13 mit Führungsöffnungen 14 zur Befestigung am Boden einer Schublade mittels geeigneter Befestigungsmittel, beispielsweise Schrauben. Die Stirnseite der Grundplatte 13 ist gegenüber dem Rest der Grundplatte 13 verbreitert, wobei an der im Wesentlichen senkrecht zur Grundplatte 13 stehenden Stirnfläche Durchgangslöcher 15 vorgesehen sind, über die eine Befestigung an einer nach unten über den Boden vorragenden Seitenwand oder an der Front, insbesondere Frontblende, der Schublade möglich ist. Über der Grundplatte 13 des Basisteils 12 erhebt sich ein Lagerabschnitt 16 länglicher Gestalt.

Ein weiterer Bestandteil der Vorrichtung 11 ist ein hebelartiges Stellelement 17, das über wenigstens ein Festkörpergelenk 18 an den Lagerabschnitt 16 des Basisteils 12 angeformt ist. Das Stellelement 17 besteht ebenfalls aus Kunststoff und wurde bei der Herstellung gleich an das Basisteil 12 mit angespritzt. Zweckmäßigerweise besteht das Stellelement 17 aus demselben Kunststoffmaterial, wodurch die Herstellungskosten, da es durch Einkomponenten-Spritzgießen hergestellt werden kann, niedrig sind.

Das Stellelement 17 ist über das Festkörpergelenk 18 schwenkbeweglich an dem Lagerabschnitt 16 gelagert. Das Stellelement 17 besitzt einen manuell betätigbaren Betätigungsabschnitt 19, der handgriffartig ausgestaltet ist. Der Betätigungsabschnitt 19 liegt auf der einen Seite des Festkörpergelenks 18, wobei auf der anderen Seite ein Eingriffsabschnitt 20 vorgesehen, der zum Eingriff in komplementäre Eingriffsmittel (nicht dargestellt) an der Führungseinheit vorgesehen ist.

Wie insbesondere in Figur 1 dargestellt, ist der handgriffartige Betätigungsabschnitt 19 keilartig ausgestaltet, wobei an der Außenseite des Betätigungsabschnitts 19 eine gegebenenfalls gekrümmt verlaufende Betätigungsfläche 21 vorgesehen ist, zum Greifen mittels Fingern des Benutzers. Der Eingriffsabschnitt 20 ist auf der anderen Seite des Festkörpergelenks 18 mit Rastmitteln in Form von Rastzähnen 22 versehen. Die Rastzähne 22 am Eingriffsabschnitt sind im Montagezustand der Vorrichtung 11 mit nicht dargestellten komplementären Rastzähnen an der Führungseinheit verrastet, wodurch die Schublade mit der Führungseinheit gekoppelt ist. Durch über Finger des Benutzers ausgeübten Druck auf die Betätigungsfläche 21 lässt sich das Stellelement in Uhrzeigerrichtung um das Festkörpergelenk 18 verschwenken, wobei der Eingriffsabschnitt mit den Rastzähnen 22 in Richtung auf den Lagerabschnitt 16 des Basisteils 12 zuschwenkt, wodurch Rastzähne 22 am Stellelement 17 aus den komplementären Rastzähnen an der Führungseinheit ausrasten.

Zur Vorrichtung 11 gehört ferner noch eine Verstelleinrichtung 23, die mehrere relativ zueinander bewegbare Komponenten umfasst. Durch die Verstelleinrichtung 23 lässt sich eine Position der mit der Führungseinheit verbundenen Schublade relativ zur Führungseinheit in wenigstens einer Raumrichtung bezüglich der Führungseinheit einstellen.

Wie insbesondere in Figur 1 dargestellt, ist die Vorrichtung 11 als sogenannte 2D-Kupplung ausgebildet.

Im gezeigten Beispielsfall umfasst die Verstelleinrichtung 23 eine Seiten-Verstelleinheit 26 zur Einstellung der Position der Schublade relativ zur Führungseinheit quer zu einer Längsrichtung der Führungseinheit.

Wie insbesondere in Figur 3 dargestellt, umfassen die Komponenten der Seiten-Verstelleinheit 26 ein Stellelement 27 und ein relativ zum Stellelement 27 bewegbares, mit der Führungseinheit gekoppeltes oder koppelbares Kopplungsglied 28 zur seitlichen Verstellung des Möbelauszugs bezüglich der Führungseinheit.

Wie weiter in Figur 3 dargestellt, ist das Stellelement 27 als Stellrad ausgebildet. Das Kopplungsglied 28 besitzt einen Gewindeschaft 29, auf dem das Stellrad aufgeschraubt ist.

Wie insbesondere in Figur 3 dargestellt, besitzt das Kopplungsglied 28 neben dem Gewindeschaft 29 auch noch einen Basisabschnitt 30, von dem aus sich einerseits der Gewindeschaft 29 erstreckt und an den andererseits ein keilförmiger Kopplungsabschnitt 31 angesetzt ist.

Das Kopplungsglied und das aufgeschraubte Stellrad sind wie das Basisteil 12 Kunststoffspritzgießteile.

Der Basisabschnitt 30 des Kopplungsglieds 28 kann als Hohlkörper ausgebildet sein, der durch sich in Längsrichtung des Gewindeschafts 29 erstreckende Rippen verstärkt ist. Dies führt zu einer Materialeinsparung bei der Herstellung des Kopplungsglieds 28.

Wie insbesondere in Figur 1 gezeigt, besitzt der keilförmige Kopplungsabschnitt 31 einen sich quer, insbesondere senkrecht zur Längsachse des Gewindeschafts 29 erstreckenden Aufnahmeschlitz 32. Der Aufnahmeschlitz 32 dient zur Aufnahme eines Aufnahmeabschnitts der Führungseinheit, insbesondere eines Wandabschnitts einer Lauf- bzw. Schubladenschiene der Führungseinheit.

Im bestimmungsgemäßen Montagezustand ist das Stellrad in einer insbesondere quaderförmig ausgebildeten sowohl zur Montageseite 33 als auch zur Bedienseite offenen Aufnahmekammer 24 aufgenommen. Die Aufnahmekammer 24 besitzt zwei einander gegenüberliegende Längswände 60a, 60b, die in einer Richtung der einen und in der entgegengesetzten anderen Richtung der anderen Stirnseite des Stellrads vorgelagert sind. Das Stellrad kann sich also in Längsrichtung des Gewindeschaftes nicht bewegen.

Wie insbesondere in Figur 5 gezeigt, durchsetzt der Gewindeschaft 29 die beiden Stirnwände 60a, 60b und sichert somit das Stellrad in Höhenrichtung gegen Ausheben.

Wie insbesondere in Figur 1 dargestellt, besitzt die Verstelleinrichtung ferner noch eine Höhen-Verstelleinheit 40 zur Einstellung der Position der Schublade relativ zur Führungseinheit in Höhenrichtung. Die Höhen-Verstelleinheit 40 besitzt, wie insbesondere in den Figuren 1 und 2 dargestellt, eine keilförmige, in etwa halbkreisförmige Rampe 41, die um eine Schwenkachse 42 schwenkbeweglich an der Montageseite 33 des Basisteils 12 im Bereich des Lagerabschnitts 16 gelagert ist. Die wirksame Keilfläche 42 der Rampe 41 greift in den Zwischenraum zwischen der Oberseite der Schubladenschiene bzw. Laufschiene und dem Schubladen-Boden ein. Die Rampe 41 lässt sich durch einen an der Rampe 41 befindlichen, radial nach außen ragenden Handgriff 46 verstellen, wodurch wahlweise ein in Höhenrichtung größerer oder kleinerer Abschnitt der Keilfläche 42 in den Zwischenraum hineinragt und somit zu einer Vergrößerung oder Verkleinerung des Abstands zwischen dem Schubladen-Boden und der Laufschiene führt, wodurch sich die Schubladen in Höhenrichtung einstellen lässt.

Wie insbesondere in Figur 2 gezeigt, ist am Außenumfang der halbkreisförmigen Rampe 41 eine Rastung 43 vorgesehen, mit einer Vielzahl von Rastzähnen 44, die mit an der Grundplatte 13 ausgebildeten Vorsprüngen zusammenwirken. Dadurch ist es möglich, die eingestellte Position der Höhen-Verstelleinheit 40 zu fixieren.

Wie insbesondere in Figur 5 zu erkennen, umfasst die Vorrichtung Anschlagmittel 48, die federelastisch ausgebildet sind. Die Anschlagmittel 48 dienen zur Begrenzung des Stellwegs der Verstelleinrichtung 23. Dadurch soll verhindert werden, dass das Stellrad zu weit gedreht wird und der Gewindeschaft 29 außer Eingriff zum Stellrad gelangt. In diesem Fall würde das Stellrad aus der Aufnahmekammer 24 fallen.

Die Anschlagmittel 48 umfassen ein federelastisches Anschlagelement 49, das, wie insbesondere in Figur 5 dargestellt, von der Unterseite des Basisabschnitts 30 des Kopplungsglieds 28 schräg nach unten abragt. Das federelastische Anschlagelement 49 könnte auch als Sperrbolzen bezeichnet werden. Zu den Anschlagmitteln 48 gehört ferner noch eine in der Grundplatte 13 des Basisteils 12 ausgebildete Anschlagaussparung 51, in die das Anschlagelement 49 eintaucht. Die Anschlagaussparung 51 hat zwei in den Stellweg des Anschlagelements 49 beziehungsweise Basisabschnitts 30 des Kopplungsglieds 28 hineinragende, einander entgegengesetzt angeordnete Stirnseiten 52a, 52b.

Wie insbesondere in Figur 2 dargestellt, besitzt der Lagerabschnitt 16 des Basisteils 12 eine Aussparung 53, in der das Kopplungsglied, also der Basisabschnitt 30 und der seitlich daneben angeordnete keilförmige Kopplungsabschnitt 31, aufgenommen sind. Die Aussparung 53 wird oberseitig von eine Aushebesicherung 54 bildenden Rändern 55 begrenzt, die die Oberseite des Basisabschnitts 30 und die Oberseite des Kopplungsabschnitts 31 übergreifen und so dafür sorgen, dass das Kopplungsglied nicht senkrecht zur Bedienfläche ausgehoben werden kann.

Bei der Montage der Seiten-Verstelleinheit 26 wird das federelastische Anschlagelement 49 entgegen der Rückstellkraft in die Freigabestellung gedrückt. Das Kopplungsglied 28 kann unter die Ränder 55 der Aussparung 53 geschoben werden, wobei der Gewindeschaft 29 auf das in der Aufnahmekammer 24 positionierte Stellrad geschraubt wird. Dadurch wird das Kopplungsglied 28 auf das Stellrad zu bewegt. Der Gewindeschaft 29 durchsetzt die zweite Längswand der Aufnahmekammer 24 und das federelastische Anschlagelement schnappt beim Erreichen der Anschlagaussparung 51 zurück in die Eingriffsstellung.

Bei der Verstellung der Seiten-Verstelleinheit 26 wird das Stellelement 27 in Form des Stellrades in die eine oder andere Richtung bewegt. Dies führt zu einer Verlagerung des Gewindeabschnitts 29 und letztendlich des daran angekoppelten Kopplungsabschnitts 31 in die eine oder entgegengesetzte andere Richtung. Wird nun das Stellrad so verdreht, dass das Kopplungsglied 28 vom Stellrad wegbewegt wird, so schlägt die Stirnfläche des federelastischen Anschlagelements 49 nach Zurücklegung eines bestimmten Stellwegs an die erste Stirnseite 52a der Anschlagaussparung an. Es ist nun nicht mehr möglich das Stellrad weiterzudrehen. Damit wird der Stellweg des Kopplungsglieds in diese Richtung begrenzt. Es wird damit verhindert, dass der Gewindeschaft 29 von dem Stellrad heruntergeschraubt wird und das Stellrad aus der Aufnahmekammer 24 fällt. In der Gegenrichtung findet ebenfalls eine Begrenzung des Stellwegs statt, indem eine Fläche des Basisabschnitts 30 des Kopplungsglieds 28 an die zweite Stirnseite 52b anschlägt. Die Gefahr des Ausdrehens des Gewindeschafts 29 vom Stellrad ist in dieser Richtung jedoch nicht gegeben.

## Patentansprüche

1. Vorrichtung zur lösbaren Verbindung eines in einem Möbelkorpus eines Möbels über eine Führungseinheit beweglich geführten Möbelauszugs mit der Führungseinheit, mit einem Basisteil (12), an dem eine zur Vorrichtung (11) gehörende, mehrere relativ zueinander bewegliche Komponenten umfassende Verstelleinrichtung (23) angeordnet ist, durch die eine Position des mit der Führungseinheit verbundenen Möbelauszugs relativ zur Führungseinheit in wenigstens einer Raumrichtung bezüglich der Führungseinheit einstellbar ist, und wobei Anschlagmittel (48) vorgesehen sind, die einen Stellweg der Verstelleinrichtung (23) begrenzen, wobei die Anschlagmittel (48) federelastisch ausgebildet sind, und wobei die Verstelleinrichtung (23) eine Seiten-Verstelleinheit (26) zur Einstellung der Position des Möbelauszugs relativ zur Führungseinheit quer zu einer Längsrichtung der Führungseinheit aufweist, wobei die Komponenten der Seiten-Verstelleinheit (26) ein als Stellrad ausgebildetes Stellelement (27) und ein relativ zum Stellelement (27) bewegbares, mit der Führungseinheit gekoppeltes oder koppelbares Kopplungsglied (28) zur seitlichen Verstellung des Möbelauszugs bezüglich der Führungseinheit umfassen, wobei das Kopplungsglied (28) einen Basisabschnitt (30) zur Kopplung mit einem zugeordneten Abschnitt der Führungseinheit sowie einen Gewindeschaft (29) aufweist, auf dem das Stellrad aufgeschraubt ist, **dadurch gekennzeichnet, dass** der Basisabschnitt (30) als Hohlkörper ausgebildet ist, der durch sich in Längsrichtung des Gewindeschafts (29) erstreckende Rippen verstärkt ist.

2. Vorrichtung nach Anspruch 1, **dadurch gekennzeichnet, dass** die Anschlagmittel (48) wenigstens ein federelastisches, insbesondere bolzenartig ausgebildetes Anschlagelement (49) und eine mit ihren Stirnseiten (52a, 52b) den Stellweg der Verstelleinrichtung (23) begrenzende Anschlagaussparung (51) zur Aufnahme des Anschlagelements (49) aufweist.

3. Vorrichtung nach Anspruch 2, **dadurch gekennzeichnet, dass** das federelastische Anschlagelement (49) derart ausgebildet ist, dass es zwischen einer in Eingriff mit der Anschlagaussparung (51) stehenden Eingriffsstellung und einer Freigabestellung zur Montage/Demontage der Verstelleinrichtung (23) vom Basisteil bewegbar ist, wobei die Freigabestellung durch Einwirkung gegen eine federelastische Rückstellkraft des Anschlagelements (49) erreichbar ist.

4. Vorrichtung nach Anspruch 2 oder 3, **dadurch gekennzeichnet, dass** das Anschlagelement (49) an der Verstelleinrichtung (23) und die Anschlagaussparung (51) am Basisteil (12) angeordnet sind.

5. Vorrichtung nach einem der vorhergehenden Ansprüche, **dadurch gekennzeichnet, dass** das federelastische Anschlagelement (49) am Basisabschnitt (30) des Kopplungsglieds (28) und die Anschlagaussparung (51) am Basisteil (12) ausgebildet sind.

6. Vorrichtung nach einem der vorhergehenden Ansprüche, **dadurch gekennzeichnet, dass** eine Aushebesicherung (54) zur Verhinderung des Aushebens der Verstelleinrichtung in Richtung senkrecht zur Bedienfläche vorgesehen ist.

7. Möbel, mit einem relativ zu einem Möbelkorpus bewegbaren, über eine Führungseinheit geführten Möbelauszug, **gekennzeichnet durch** eine Vorrichtung (11) nach einem der Ansprüche 1 bis 6.

## Claims

1. Device for the releasable connection of a furniture drawer, movably guided in a furniture carcass of a piece of furniture via a guide unit, with the guide unit, with a base part (12) on which is mounted an adjusting device (23), belonging to the device (11) and comprising several components movable relative to one another, and by means of which a position of the furniture drawer connected to the guide unit relative to the guide unit may be set in at least one spatial direction relative to the guide unit, and wherein there are provided stop means (48) which limit a positioning path of the adjusting device (23), wherein the stop means (48) are spring-elastic and wherein the adjusting device (23) has a side adjusting unit (26) for setting the position of the furniture drawer relative to the guide unit transversely to a longitudinal direction of the guide unit, wherein the components of the side adjusting unit (26) include a positioning element (27) in the form of a positioning wheel and a coupling element (28), movable relative to the positioning element (27) and coupled or able to be coupled to the guide unit for side adjustment of the furniture drawer relative to the guide unit, wherein the coupling element (28) has a base section (30) for coupling to am assigned section of the guide unit, together with a threaded shank (29), onto which the positioning wheel is screwed, **characterised in that** the base section (30) is in the form of a hollow body which is reinforced by ribs extending in the longitudinal direction of the threaded shank (29).

2. Device according to claim 1, **characterised in that** the stop means (48) have at least one spring-elastic stop element (49), in particular in the form of a pin, and a stop recess (51), bounding with its end faces (52a, 52b) the positioning path of the adjusting device (23), for accommodating the stop element (49).

3. Device according to claim 2, **characterised in that** the spring-elastic stop element (49) is so designed that it may be moved between an engaged position in engagement with the stop recess (51), and a release position for fitting/removal of the adjusting device (23) to/from the base part, wherein the release position may be reached through the action of a spring-elastic resetting force of the stop element (49).

4. Device according to claim 2 or 3, **characterised in that** the stop element (49) is located on the adjusting device (23) and the stop recess (51) on the base part (12).

5. Device according to any of the preceding claims, **characterised in that** the stop element (49) is formed on the base section (30) of the coupling element (28) and the stop recess (51) on the base part (12).

6. Device according to any of the preceding claims, **characterised in that** an anti-lifting lock (54) is provided to prevent lifting of the adjusting device perpendicular to the control surface.

7. Piece of furniture with a furniture drawer, movable relative to a furniture carcass and guided by a guide unit, **characterised by** a device (11) according to any of claims 1 to 6.

## Revendications

1. Dispositif servant à relier de manière amovible un tiroir de meuble guidé de manière mobile dans un corps de meuble d'un meuble par l'intermédiaire d'une unité de guidage à l'unité de guidage, avec une partie de base (12), au niveau de laquelle un système d'ajustement (23) faisant partie du dispositif (11), comprenant plusieurs composants mobiles les uns par rapport aux autres est disposé, par lequel une position du tiroir de meuble relié à l'unité de guidage peut être réglée par rapport à l'unité de guidage dans au moins une direction spatiale par rapport à l'unité de guidage, et dans lequel sont prévus des moyens de butée (48), qui délimitent un parcours de réglage du système d'ajustement (23), dans lequel les moyens de butée (48) sont réalisés de manière élastique comme un ressort, et dans lequel le système d'ajustement (23) présente une unité d'ajustement latéral (26) servant au réglage de la position du tiroir de meuble par rapport à l'unité de guidage de manière transversale par rapport à une direction longitudinale de l'unité de guidage, dans lequel les composants de l'unité d'ajustement latéral (26) comprennent un élément de réglage (27) réalisé sous la forme d'une roue de réglage et un organe de couplage (28) pouvant être déplacé par rapport à l'élément de réglage (27), couplé ou pouvant être couplé à l'unité de guidage, servant à l'ajustement latéral du tiroir de meuble par rapport à l'unité de guidage, dans lequel l'organe de couplage (28) présente une section de base (30) destinée à être couplée à une section associée de l'unité de guidage ainsi qu'une tige filetée (29), sur laquelle la roue de réglage est vissée, **caractérisé en ce que** la section de base (30) est réalisée sous la forme d'un corps creux, qui est renforcé par des nervures s'étendant dans la direction longitudinale de la tige filetée (29).

2. Dispositif selon la revendication 1, **caractérisé en ce que** les moyens de butée (48) présentent au moins un élément de butée (49) élastique comme un ressort, en particulier réalisé à la manière d'un boulon et un évidement de butée (51) délimitant par ses côtés frontaux (52a, 52b) le parcours de réglage du système d'ajustement (23), servant à recevoir l'élément de butée (49).

3. Dispositif selon la revendication 2, **caractérisé en ce que** l'élément de butée (49) élastique comme un ressort est réalisé de telle manière qu'il peut être déplacé entre une position de prise en prise avec l'évidement de butée (51) et une position de déblocage servant au montage/démontage du système d'ajustement (23) de la partie de base, dans lequel la position de déblocage peut être atteinte par une action à l'encontre d'une force de rappel élastique comme un ressort de l'élément de butée (49).

4. Dispositif selon la revendication 2 ou 3, **caractérisé en ce que** l'élément de butée (49) est disposé au niveau du système d'ajustement (23) et l'évidement de butée (51) est disposé au niveau de la partie de base (12).

5. Dispositif selon l'une quelconque des revendications précédentes, **caractérisé en ce que** l'élément de butée (49) élastique comme un ressort est réalisé au niveau de la section de base (30) de l'organe de couplage (28) et l'évidement de butée (51) est réalisé au niveau de la partie de base (12).

6. Dispositif selon l'une quelconque des revendications précédentes, **caractérisé en ce qu'**un système de sécurité anti-soulèvement (54) est prévu pour empêcher le soulèvement du système d'ajustement en direction de manière perpendiculaire par rapport à la surface d'utilisation.

7. Meuble avec un tiroir de meuble pouvant être déplacé par rapport à un corps de meuble, guidé par l'intermédiaire d'une unité de guidage, **caractérisé par** un dispositif (11) selon l'une quelconque des revendications 1 à 6.
